# EUROPÄISCHE PATENTSCHRIFT

(11) **EP 2 369 109 B1**
(45) Veröffentlichungstag und Bekanntmachung des Hinweises auf die Patenterteilung: **17.08.2016**
(21) Anmeldenummer: 11158732.5
(22) Anmeldetag: 17.03.2011
(51) Int. Cl.: E05D 7/04

(54) **Türband für gefälzte Gebäudeabschlusstüren aus Holz**
Hinge for rabbeted wooden building doors
Penture pour des portes de fermeture de bâtiments en bois feuillurées

(30) Priorität: 20.03.2010 DE 102010012144
(43) Veröffentlichungstag der Anmeldung: 28.09.2011
(73) Patentinhaber: Simonswerk, Gesellschaft mit beschränkter Haftung, 33378 Rheda-Wiedenbrück (DE)
(72) Erfinder: Sabrowski, Uwe, 33378, Rheda-Wiedenbrück (DE)
(74) Vertreter: Lorenz, Bernd Ingo Thaddeus

(56) Entgegenhaltungen:
- DE-A1-102006 012 051
- DE-B3-102004 042 924
- DE-U1-202006 019 686

## Beschreibung

Die Erfindung betrifft ein Türband für gefalzte Gebäudeabschlusstüren aus Holz mit einem Flügelteil zur Befestigung an der Längsseite eines Türflügels, einem mit dem Flügelteil drehgelenkig verbundenen Rahmenteil und einem Aufnahmeelement zur Montage in einer Ausfräsung eines Türrahmens. Das Aufnahmeelement umfasst ein Aufnahmegehäuse, eine Spannplatte sowie eine mit Spannschrauben an der Spannplatte befestigte Klemmplatte. Das Rahmenteil weist einen in das Aufnahmeelement eingeführten Bandlappen auf, der zwischen der Spannplatte und der Klemmplatte verstellbar angeordnet und nach Einstellung seiner Position mit einer Spannbewegung der Klemmplatte fixierbar ist. Die Spannplatte ist auf Gewindespindeln geführt, die in dem Aufnahmegehäuse drehbar gelagert angeordnet sind. Ein Türband mit den beschriebenen Merkmalen ist beispielsweise aus DE 91 15 427 U1 bekannt.

Eine gefälzte Gebäudeabschlusstür weist eine Zarge bzw. einen Rahmen aus Holz mit einem Falz an der Türaußenseite auf. Der Türflügel einer solchen Tür hat zumindest eine Rahmenkonstruktion aus Holzwerkstoffen und ist an der Türinnenseite mit einem Falz versehen. Die Schmalseiten des Türflügels und des Türrahmens sind als Stufenflächen ausgebildet, die unter Zwischenschaltung einer Dichtung im Türschließzustand aufeinanderliegen. Die Türdichtung kann flügelseitig oder rahmenseitig befestigt sein.

Aus dem Fensterbau ist es bekannt, entlang des Falzes des Flügels eine zusätzliche Fugendichtung anzuordnen, die eine Kondensatbildung im Fugenbereich zwischen Rahmen und Flügel verhindert.

Bei einem aus der Praxis bekannten Türband für gefälzte Gebäudeabschlusstüren aus Holz enthält das Aufnahmeelement eine Exzenterverstelleinrichtung, mit der die Position des Bandlappens in vertikaler Richtung oder in Einschubrichtung eingestellt und verändert werden kann (BAKA Bänder BAKA protect 3D; Gesamtkatalog der Simonswerk GmbH, März 2002, Seite 595). Die Verstellung in Einschubrichtung wird auch als Andruckverstellung bezeichnet, da mittels dieser Einstellmöglichkeit der Andruck des Türflügels an der Türdichtung verändert werden kann. Türbänder mit einer Verstelleinrichtung zur Höhenverstellung und Türbänder mit einer Verstelleinrichtung zur Andruckverstellung werden im Rahmen der bekannten Maßnahmen so kombiniert, dass eine Höhenverstellung und eine Andruckverstellung des Türflügels möglich ist. Das Flügelteil des bekannten Türbandes weist ebenfalls ein Aufnahmeelement auf, das in einer Ausfräsung in der Schmalseite des Türflügels eingesetzt wird und mit einer Verstelleinrichtung zur Seitenverstellung des Türflügels ausgestattet ist. Die flügelseitige Ausfräsung liegt im Falzbereich des Türflügels. Aufgrund des im Falzbereich angeordneten Aufnahmeelementes ist es nicht möglich, in dem Falz des Türflügels eine zusätzliche Fugendichtung anzuordnen, die sich im Fensterbau grundsätzlich bewährt hat.

Die DE 10 2004 042 924 B3 beschreibt eine Bandtasche für eine dreidimensionale Verstellung eines in der Bandtasche gehaltenen Bandlappens eines Türbandes. Die Anordnung zum Fixieren des Bandlappens umfasst eine Druckplatte, eine Klemmplatte sowie eine Trägerplatte. Die Trägerplatte ist Bestandteil eines Aufnahmeblocks, der auf drehbar gelagerten Gewindespindeln geführt ist. Die Druckplatte sowie die Trägerplatte sind durch Spannschrauben miteinander verbunden. Die Klemmplatte ist im Raum zwischen der Druckplatte und der Trägerplatte als Einlegeteil angeordnet und mittels einer im Aufnahmeblock vorgesehene Stelleinrichtung vertikal verstellbar. Der in die Bandtasche eingeführte Bandlappen wird an die Klemmplatte angeschraubt und über die Klemmplatte an der Stelleinrichtung abgestützt. Durch Anziehen der auf die Druckplatte wirkenden Spannschrauben kann die Klemmplatte mit dem daran befestigten Bandlappen innerhalb der Bandtasche festgesetzt werden.

Aus DE 10 2006 012 051 A1 ist ferner ein Türband gemäß dem Oberbegriff des Patentanspruches 1 bekannt, dessen Aufnahmeelement in Holzzargen für Haustüren, Wohnungseingangstüren und Innentüren verwendet werden kann.

Vor diesem Hintergrund liegt der Erfindung die Aufgabe zugrunde, ein in drei Achsrichtungen verstellbares Türband für gefalzte Gebäudeabschlusstüren aus Holz anzugeben, welches die Anordnung einer türinnenseitigen Fugendichtung an der Innenseite des Falzes des Türflügels nicht behindert.

Gegenstand der Erfindung und Lösung dieser Aufgabe ist ein Türband nach Anspruch 1.

Ausgehend von einem Türband für gefälzte Gebäudeabschlusstüren aus Holz mit den eingangs beschriebenen Merkmalen wird die Aufgabe erfindungsgemäß dadurch gelöst, dass die Spannplatte eine Stelleinrichtung zur Vertikalverstellung des zwischen der Spannplatte und der Klemmplatte angeordneten Bandlappens enthält und dass der Bandlappen in Einschubrichtung horizontal an der Klemmplatte geführt ist. Durch die Betätigung der Gewindespindeln ist eine Seitenverstellung des Türflügels bezogen auf den Türrahmen möglich. Mittels der Stelleinrichtung kann der Türflügel ferner ohne Aushängen in der Höhe verstellt werden. Der Stellhub für die Seitenverstellung und die Vertikalverstellung beträgt jeweils etwa 5 bis 10 mm. Durch eine geführte horizontale Verschiebung des Bandlappens an der Klemmplatte in Einschubrichtung kann die Position des Türflügels in einer dritten Achse korrigiert werden. Die horizontale Verstellung in Einschubrichtung des Bandlappens wird als Andruckverstellung bezeichnet, da durch Stellbewegungen in dieser Achse der Anpressdruck zwischen Türflügel und Türdichtung im Schließzustand korrigiert werden kann. Für Andruckverstellungen sind Korrekturbewegungen mit einem Stellhub von bis zu 5 mm ausreichend. Erfindungswesentlich ist, dass sämtliche Einrichtungen zur Lagekorrektur des Türflügels im rahmenseitigen Aufnahmeelement integriert sind. Damit reduziert sich das Flügelteil auf ein Befestigungselement, welches als ein einfacher Blechwinkel ausgebildet sein kann. Es ist an der Schmalseite des Türflügels befestigbar und behindert die Anordnung einer Fugendichtung im Falzbereich des Türflügels nicht.

Die Spannplatte des Aufnahmeelements ist zweckmäßig als Gussteil ausgebildet und weist erfindungsgemäß ein von einem oberen Rand und einem unteren Rand begrenztes U-förmiges Querschnittsprofil auf, welches im Bereich zwischen den beiden Rändern einen Aufnahmeraum für den Bandlappen und die Klemmplatte bildet. Die Gewindespindeln durchfassen Gewindebohrungen, die in den Rändern der Spannplatte angeordnet sind. Die Stelleinrichtung zur Vertikalverstellung des Bandlappens ist im unteren Rand der Spannplatte integriert. Sofern gemäß einer vorteilhaften Ausgestaltung der Erfindung in beiden Rändern der Spannplatte eine Stelleinrichtung zur Vertikalverstellung des Bandlappens vorgesehen ist, kann das Türband ohne technische Modifikation wahlweise an der linken oder rechten Türzarge eines Türrahmens angeordnet werden und insofern universell für rechts und links angeschlagene Türflügel verwendet werden.

Erfindungsgemäß umfasst die Stelleinrichtung zur Vertikalverstellung des Bandlappens eine parallel zur Gewindespindel angeordnete Stellschraube sowie ein vertikal geführtes Schubstück, wobei das Schubstück am Umfang des Bandlappens anliegt und an seinem rückwärtigen Ende eine an der Stellschraube abgestützte Keilfläche aufweist. Die aus einem vertikal verschiebbaren Schubstück und einer rechtwinklig dazu angeordneten Stellschraube bestehende Anordnung ist in der Lage, große Kräfte aufzunehmen, und erlaubt eine einfache sowie präzise Vertikalverstellung.

Die horizontale Führung des Bandlappens an der Klemmplatte kann dadurch realisiert werden, dass der Bandlappen zumindest einen Führungsschlitz aufweist, in den ein an der Klemmplatte angeformter Vorsprung eingreift. Gemäß einer bevorzugten Ausführung der Erfindung weist der Bandlappen zwei parallel angeordnete Führungsschlitze auf, in die fahnenförmige Vorsprünge der Klemmplatte eingreifen. Die fahnenförmigen Vorsprünge werden durch Abkantung und Blechumformung gebildet.

Die Spannschrauben zur Befestigung der Klemmplatte durchfassen Langlöcher der Klemmplatte sowie fensterförmige Öffnungen des Bandlappens. Vorzugsweise lassen die Langlöcher nur Relativbewegungen zwischen der Klemmplatte und der Spanplatte zu, während die fensterförmigen Öffnungen des Bandlappens bezogen auf die Spannplatte sowohl eine vertikale Relativbewegung als auch eine horizontale Relativbewegung in Einschubrichtung gestatten.

Eine zwangsgeführte Andruckverstellung kann dadurch realisiert werden, dass gemäß einer bevorzugten Ausführung der Erfindung zwischen der Spanplatte und der Klemmplatte ein Verstellexzenter angeordnet wird, der an der Spannplatte drehbar gelagert ist und mit der Kontur einer zugeordneten Ausnehmung im Bandlappen zusammenwirkt. Mittels einer Drehbewegung des Exzenters ist der Bandlappen in Einschubrichtung dann horizontal verstellbar.

Das Aufnahmegehäuse des zargenseitigen Aufnahmeelementes weist eine Stirnfläche mit einem Schlitz zum Einführen des Bandlappens und eine umlaufende Seitenwand auf, wobei die Drehspindeln in Lageröffnungen in der Seitenwand drehbar gelagert sind und wobei in der Seitenwand weitere Öffnungen zur Betätigung von Funktionselementen des Türbandes angeordnet sind. Bei den Funktionselementen handelt es sich insbesondere um die Spannschrauben zum Anziehen der Klemmplatte, die Stellspindeln für die Seitenverstellung, die Stellschrauben zur Vertikalverstellung und gegebenenfalls den Verstellexzenter für die Andruckverstellung.

Die Ausfräsung für das Aufnahmegehäuse befindet sich an der Innenseite des Türrahmens in einer Spiegelfläche des Rahmens, die bei geschlossener Tür planparallel zum Türflügel verläuft. Mittels einer Bohr- und Frässchablone werden in der Schmalseite der den Türrahmen bildenden Türzarge Bohrungen eingebracht, die mit den beschriebenen Öffnungen in der Seitenwand des Aufnahmegehäuses fluchten.

Gegenstand der Erfindung ist auch eine gefälzte Gebäudeabschlusstür aus Holz mit einem Türrahmen, einem Türflügel und mindestens zwei Türbändern des beschriebenen Aufbaus, wobei der Türrahmen einen türaußenseitigen Falz sowie eine Laibung mit einem Stufenprofil aufweist, wobei der Türflügel ein türinnenseitiger Falz sowie eine mit einem Stufenprofil ausgebildete Schmalseite aufweist, wobei an der Schmalseite des Türflügels oder in der Laibung des Türrahmens eine Dichtung angeordnet ist, die im Schließzustand zwischen komplementären Stufenflächen des Türflügels und des Türrahmens liegt, und wobei an der Innenfläche des Falzes des Türflügels eine zusätzliche Dichtung als Fugendichtung angeordnet ist. Eine weitere vorteilhafte Ausbildung der Gebäudeabschlusstür wird in Anspruch 11 beschrieben.

Im Folgenden wird die Erfindung anhand einer lediglich ein Ausführungsbeispiel darstellenden Zeichnung erläutert. Es zeigen schematisch
- Fig. 1: ausschnittsweise einen Schnitt durch eine gefalzte Gebäudeabschlusstür aus Holz mit einem in drei Achsen verstellbaren Türband,
- Fig. 2: eine Explosionsdarstellung des Türbandes,
- Fig. 3: eine Seitendarstellung des in Fig. 2 dargestellten Türbandes,
- Fig. 4: den Schnitt A-A aus Fig. 3,
- Fig. 5: den Schnitt B-B aus Fig. 3.

Die in Fig. 1 dargestellte Gebäudeabschlusstür weist einen Türrahmen 1 aus Holz, einen Türflügel 2 und mindestens zwei Türbänder 3 für den drehbeweglichen Anschluss des Türflügels 2 auf. Der Türflügel 2 weist einen Türflügelrahmen 4 aus einem Holzwerkstoff und eine Türausfachung 5 auf. Die Türausfachung 5 kann beliebig ausgestaltet sein und besteht im Ausführungsbeispiel beispielsweise aus einer Isolierglasscheibenanordnung. Der Türrahmen weist einen türaußenseitigen Falz 6 sowie eine Laibung mit einem Stufenprofil auf. Der Türflügel 2 ist mit einem türinnenseitigen Falz 7 versehen und weist eine mit einem Stufenprofil ausgebildete Schmalseite auf. An der Schmalseite des Türflügels 2 oder in der Laibung des Türrahmens 1 ist eine Dichtung 9 angeordnet, die im Schließzustand zwischen komplementären Stufenflächen des Türflügels 2 und des Türrahmens 1 liegt. An der Innenfläche des Falzes 7 des Türflügels 2 ist eine weitere Dichtung als Fugendichtung 10 angeordnet.

Die Türbänder 3 umfassen ein Flügelteil 11 zur Befestigung an einer Längsseite des Türflügels 2, ein mit dem Flügelteil 11 drehgelenkig verbundenes Rahmenteil 12 sowie ein Aufnahmeelement 13 zur Montage in einer Ausfräsung des Türrahmens 1. Gemäß der Explosionsdarstellung in Fig. 2 umfasst das Aufnahmeelement 13 ein Aufnahmegehäuse 14, eine Spannplatte 15 sowie eine mit Spannschrauben 16 an der Spannplatte 15 befestigte Klemmplatte 17.

Das Rahmenteil 12 weist einen in das Aufnahmeelement 13 eingeführten Bandlappen 18 auf, der zwischen der Spannplatte 15 und der Klemmplatte 17 verstellbar angeordnet und nach Einstellung seiner Position durch Anziehen der Spannschrauben 16 fixierbar ist.

Die Spannplatte 15 ist auf Gewindespindeln 19 geführt, die in dem Aufnahmegehäuse 14 drehbar gelagert angeordnet sind. Die axiale Fixierung der drehbeweglichen Gewindespindeln 19 erfolgt mittels Senknieten 20. Die Spannplatte 15 ist als Gussteil ausgebildet und weist ein von einem oberen Rand 21 und einem unteren Rand 21' begrenztes U-förmiges Querschnittsprofil auf. Der Bereich zwischen den beiden Rändern 21, 21' bildet einen Aufnahmeraum für den Bandlappen 18 und die Klemmplatte 17. Die Gewindespindeln 19 durchfassen Gewindebohrungen 22 in den Rändern 21, 21' der Spannplatte 15. Ferner enthält die Spannplatte 15 eine Stelleinrichtung 23 zur Vertikalverstellung des zwischen der Spannplatte 15 und der Klemmplatte 17 angeordneten Bandlappens 18, deren Aufbau und Funktionsweise aus Fig. 5 ersichtlich ist.

Die Stelleinrichtung 23 zur Vertikalverstellung des Bandlappens 18 ist im unteren Rand 21' der Spannplatte 15 integriert und umfasst eine parallel zu den Gewindespindeln 19 angeordnete Stellschraube 24 sowie ein vertikal geführtes Schubstück 25. Das Schubstück 25 liegt am Umfang des Bandlappens 18 an und weist an seinem rückwärtigen Ende eine an der Stellschraube 24 abgestützte Keilfläche 26 auf. Die aus Stellschraube 24 und Schubstück 25 bestehende Anordnung ist in der Lage, große Kräfte abzustützen und lässt sich einfach und bedienungsfreundlich handhaben. Es können präzise vertikale Verstellungen des mit dem Türband verbundenen Türflügels vorgenommen werden. Im Ausführungsbeispiel ist in beiden Rändern 21, 21' der Spannplatte 15 eine entsprechend ausgebildete Stelleinrichtung 23 zur Vertikalverstellung des Bandlappens 18 integriert. Dies erlaubt den universellen Einsatz des Türbandes für rechts und links angeschlagene Türen.

Aus einer vergleichenden Betrachtung der Fig. 2 und 3 geht hervor, dass der Bandlappen 18 in Einschubrichtung horizontal beweglich an der Klemmplatte 17 geführt ist. Hierzu weist der Bandlappen 18 zwei parallel angeordnete Führungsschlitze 27 auf, in die fahnenförmige Vorsprünge 28 der Klemmplatte 17 eingreifen. Die Vorsprünge 28 sind durch Abkantung und Blechumformung gebildet.

Die Klemmplatte 17 ist an der Spannplatte 15 aufgeschraubt. Die hierzu verwendeten Spannschrauben 16 durchfassen Langlöcher 29 der Klemmplatte 17 sowie fensterförmige Öffnungen 30 des Bandlappens 18, wobei die Langlöcher 29 nur Relativbewegungen der Klemmplatte 17 und der Spannplatte 15 in vertikaler Richtung zulassen und wobei die fensterförmigen Öffnungen 30 des Bandlappens 18 bezogen auf die Spannplatte 15 sowohl eine vertikale Relativbewegung als auch eine horizontale Relativbewegung in Einschubrichtung gestatten.

Zur horizontalen Verstellung des Bandlappens 18 in Einschubrichtung ist zwischen der Spannplatte 15 und der Klemmplatte 17 ein Verstellexzenter 31 angeordnet, der an der Spannplatte 15 drehbar gelagert ist und mit der Kontur einer zugeordneten Ausnehmung 32 im Bandlappen zusammenwirkt (Fig. 2 und 4). Mittels einer Drehbewegung des Verstellexzenters 31 ist der Bandlappen 18 horizontal in Einschubrichtung zwangsgesteuert verstellbar.

Das Aufnahmeelement 13 des Türbandes 3 ermöglicht präzise Einstellungen des Türbandes in drei Achsen. Dabei zeichnet sich das Aufnahmeelement 13 durch einen kompakten Aufbau aus. Das Aufnahmegehäuse 14 weist eine Stirnfläche 33 mit einem Schlitz zum Einführen des Bandlappens und eine umlaufende Seitenwand 34 auf. Die Gewindespindeln 19 sind in Lageröffnungen der Seitenwand 34 drehbar gelagert. In der Seitenwand 34 sind weitere Öffnungen zur Betätigung der beschriebenen Funktionselemente angeordnet. Die Ausfräsung für die Montage des Aufnahmeelementes 13 befindet sich auf der Innenseite der Tür in einer Spiegelfläche des Türrahmens, die bei geschlossener Tür parallel zum Türflügel 2 verläuft. Mittels einer Fräs- und Bohrschablone sind in der Laibung des Türrahmens Bohrungen eingebracht, die mit den Öffnungen im Aufnahmegehäuse 14 des Türbandes 3 fluchten.

## Patentansprüche

1. Türband für gefälzte Gebäudeabschlusstüren aus Holz, mit
einem Flügelteil (11) zur Befestigung an der Längsseite eines Türflügels (2),
einem mit dem Flügelteil (11) drehgelenkig verbundenen Rahmenteil (12) und
einem Aufnahmeelement (13) zur Montage in einer Ausfräsung eines Türrahmens (1),
wobei das Aufnahmeelement (13) ein Aufnahmegehäuse (14), eine Spannplatte (15) sowie eine mit Spannschrauben (16) an der Spannplatte (15) befestigte Klemmplatte (17) umfasst, wobei das Rahmenteil (12) einen in das Aufnahmeelement (13) eingeführten Bandlappen (18) aufweist, der zwischen der Spannplatte (15) und der Klemmplatte (17) verstellbar angeordnet und nach Einstellung seiner Position mit einer Spannbewegung der Klemmplatte (17) fixierbar ist, wobei die Spannplatte (15) auf Gewindespindeln (19) geführt ist, die in dem Aufnahmegehäuse (14) drehbar gelagert angeordnet sind, und eine Stelleinrichtung (23) zur Vertikalverstellung des zwischen der Spannplatte (15) und der Klemmplatte (17) angeordneten Bandlappens (18) enthält und wobei der Bandlappen (18) in Einschubrichtung horizontal an der Klemmplatte (17) geführt ist, **dadurch gekennzeichnet, dass** die Spannplatte (15) ein von einem oberen Rand (21) und einem unteren Rand (21') begrenztes U-förmiges Querschnittsprofil aufweist, wobei der Bereich zwischen den beiden Rändern (21, 21') einen Aufnahmeraum für den Bandlappen (18) und die Klemmplatte (17) bildet, dass die Gewindespindeln (19) Gewindebohrungen (22) in den Rändern (21, 21') der Spannplatte (15) durchfassen und dass die Stelleinrichtung (23) zur Vertikalverstellung des Bandlappens (18) im unteren Rand (21') der Spannplatte (15) integriert ist und eine parallel zu den Gewindespindeln (19) angeordnete Stellschraube (24) sowie ein vertikal geführtes Schubstück (25) umfasst, wobei das Schubstück (25) am Umfang des Bandlappens (18) anliegt und an seinem rückwärtigen Ende eine an der Stellschraube (24) abgestützte Keilfläche (26) aufweist.

2. Türband nach Anspruch 1, **dadurch gekennzeichnet, dass** in beiden Rändern (21, 21') der Spannplatte (15) eine Stelleinrichtung (23) zur Vertikalverstellung des Bandlappens (18) vorgesehen ist.

3. Türband nach Anspruch 1 oder 2, **dadurch gekennzeichnet, dass** die Spannplatte (15) als Gussteil ausgebildet ist.

4. Türband nach einem der Ansprüche 1 bis 3, **dadurch gekennzeichnet, dass** der Bandlappen (18) zumindest einen Führungsschlitz (27) aufweist, in den ein an der Klemmplatte (17) angeformter Vorsprung (28) eingreift.

5. Türband nach Anspruch 4, **dadurch gekennzeichnet, dass** der Bandlappen (18) zwei parallel angeordnete Führungsschlitze (27) aufweist, in die fahnenförmige Vorsprünge (28) der Klemmplatte (17) eingreifen.

6. Türband nach einem der Ansprüche 1 bis 5, **dadurch gekennzeichnet, dass** die Spannschrauben (16) zur Befestigung der Klemmplatte (17) Langlöcher (29) der Klemmplatte (17) sowie fensterförmige Öffnungen (30) des Bandlappens (18) durchfassen, wobei die Langlöcher (29) nur Relativbewegungen zwischen der Klemmplatte (17) und der Spannplatte (15) in vertikaler Richtung zulassen und wobei die fensterförmigen Öffnungen (30) des Bandlappens (18) bezogen auf die Spannplatte (15) sowohl eine vertikale Relativbewegung als auch eine horizontale Relativbewegung in Einschubrichtung zulassen.

7. Türband nach Anspruch 6, **dadurch gekennzeichnet, dass** zwischen der Spannplatte (15) und der Klemmplatte (17) ein Verstellexzenter (31) angeordnet ist, der an der Spannplatte (15) drehbar gelagert ist und mit der Kontur einer zugeordneten Ausnehmung (32) im Bandlappen (18) zusammenwirkt, wobei der Bandlappen (18) mittels einer Drehbewegung des Verstellexzenters (31) in Einschubrichtung horizontal verstellbar ist.

8. Türband nach einem der Ansprüche 1 bis 7, **dadurch gekennzeichnet, dass** das Aufnahmegehäuse (14) eine Stirnfläche (33) mit einem Schlitz zum Einführen des Bandlappens (18) und eine umlaufende Seitenwand (34) aufweist, wobei die Gewindespindeln (19) in Lageröffnungen in der Seitenwand (34) drehbar gelagert sind und wobei in der Seitenwand (34) weitere Öffnungen zur Betätigung von Funktionselementen des Türbandes angeordnet sind.

9. Türband nach einem der Ansprüche 1 bis 8, **dadurch gekennzeichnet, dass** das Flügelteil (11) ein als Blechwinkel ausgebildetes Befestigungselement aufweist, welches an der Schmalseite eines Türflügels (2) befestigbar ist.

10. Gefälzte Gebäudeabschlusstür aus Holz mit einem Türrahmen (1), einem Türflügel (2) und mindestens zwei Türbändern (3) nach einem der Ansprüche 1 bis 9, wobei der Türrahmen (1) einen türaußenseitigen Falz (6) sowie eine Laibung mit einem Stufenprofil aufweist, wobei der Türflügel (2) einen türinnenseitigen Falz (7) sowie eine mit einem Stufenprofil ausgebildete Schmalseite aufweist, wobei an der Schmalseite des Türflügels (2) oder in der Laibung des Türrahmens (1) eine Dichtung (9) angeordnet ist, die im Schließzustand zwischen komplementären Stufenflächen des Türflügels (2) und des Türrahmens (1) liegt, und wobei an der Innenfläche des Falzes (7) des Türflügels (2) eine zusätzliche Dichtung als Fugendichtung (10) angeordnet ist.

11. Gebäudeabschlusstür nach Anspruch 10, wobei das Flügelteil (11) des Türbandes (3) ein Befestigungselement in Form eines Blechwinkels aufweist, der in einer nutförmigen Vertiefung des Türflügels (2) angeordnet ist und flächenbündig mit der Innenfläche der Falz (7) abschließt.

## Claims

1. A door hinge for rebated doors for locking buildings of wood, comprising
a wing part (11) for fastening to the longitudinal side of a door wing (2),
a frame part (12) connected to the wing part (11) in a pivoting manner and
an accommodating element (13) for mounting in a cutout of a door frame (1),
wherein the accommodating element (13) comprises an accommodating housing (14), a tensioning plate (15) as well as a clamping plate (17) fastened to the tensioning plate (15) by means of tensioning screws (16), wherein the frame part (12) has a hinge strap (18), which is inserted into the accommodating element (13) and which is adjustably arranged between the tensioning plate (15) and the clamping plate (17) and which, after setting its position, can be fixed by means of a tensioning movement of the clamping plate (17), wherein the tensioning plate (15) is guided on threaded spindles (19), which are arranged so as to be rotatably supported in the accommodating housing (14), and which includes a setting device (23) for vertically adjusting the hinge strap (18) arranged between the tensioning plate (15) and the clamping plate (17), and wherein the hinge strap (18) is guided horizontally on the clamping plate (17) in insertion direction, **characterized in that** the tensioning plate (15) has a U-shaped cross sectional profile, which is defined by an upper edge (21) and a lower edge (21'), wherein the area between the two edges (21, 21') forms an accommodating space for the hinge strap (18) and the clamping plate (17), that the threaded spindles (19) engage through threaded holes (22) in the edges (21, 21') of the tensioning plate (15) and that the setting device (23) is integrated in the lower edge (21') of the tensioning plate (15) for vertically adjusting the hinge strap (18) and comprises an adjusting screw (24), which is arranged parallel to the threaded spindles (19), as well as a vertically guided push piece (25), wherein the push piece (25) rests against the circumference of the hinge strap (18) and, on its rearward end, has a wedge surface (26), which is supported on the adjusting screw (24).

2. The door hinge according to claim 1, **characterized in that** a setting device (23) for vertically adjusting the hinge strap (18) is provided in both edges (21, 21') of the tensioning plate (15).

3. The door hinge according to claim 1 or 2, **characterized in that** the tensioning plate (15) is embodied as cast part.

4. The door hinge according to one of claims 1 to 3, **characterized in that** the hinge strap (18) has at least one guide slit (27), which engages with a protrusion (28) integrally molded on the clamping plate (17).

5. The door hinge according to claim 4, **characterized in that** the hinge strap (18) has two guide slits (27), which are arranged in parallel and with which flagshaped protrusions (28) of the clamping plate (17) engage.

6. The door hinge according to one of claims 1 to 5, **characterized in that** the tensioning screws (16) for fastening the clamping plate (17) engage through elongated holes (29) of the clamping plate (17) as well as window-shaped openings (30) of the hinge strap (18), wherein the elongated holes (29) only allow for relative movements between the clamping plate (17) and the tensioning plate (15) in vertical direction and wherein, based on the tensioning plate (15), the window-shaped openings (30) of the hinge strap (18) allow for a vertical relative movement as well as a horizontal relative movement in insertion direction.

7. The door hinge according to claim 6, **characterized in that** an adjusting eccentric (31), which is rotatably supported on the tensioning plate (15) and which cooperates with the contour of an assigned recess (32) in the hinge strap (18), is arranged between the tensioning plate (15) and the clamping plate (17), wherein the hinge strap (18) can be adjusted horizontally by means of a rotary motion of the adjusting eccentric (31) in insertion direction.

8. The door hinge according to one of claims 1 to 7, **characterized in that** the accommodating housing (14) has a front surface (33) comprising a slit for inserting the hinge strap (18) and a circumferential side wall (34), wherein the threaded spindles (19) are rotatably supported in bearing openings in the side wall (34) and wherein further openings for actuating functional elements of the door hinge are arranged in the side wall (34).

9. The door hinge according to one of claims 1 to 8, **characterized in that** the wing part (11) has a fastening element, which is embodied as sheet steel angle, which can be fastened to the narrow side of a door wing (2).

10. A rebated door for locking buildings of wood, comprising a door frame (1), a door wing (2) and at least two door hinges (3) according to one of claims 1 to 9, wherein the door frame (1) has a rebate (6) on the outer side of the door as well as a jamb comprising a step profile, wherein the door wing (2) has a rebate (7) on the inner side of the door as well as a narrow side, which is embodied with a step profile, wherein a seal (9), which, in the closed state, is located between complementary step surfaces of the door wing (2) and of the door frame (1), is arranged on the narrow side of the door wing (2) or in the jamb of the door frame (1), and wherein an additional seal is arranged on the inner surface of the rebate (7) of the door wing (2) as joint sealing (10).

11. A rebated door according to claim 10, wherein the wing part (11) of the door hinge (3) has a fastening element in the form of a sheet steel angle, which is arranged in a groove-shaped depression of the door wing (2) and which is flush with the inner surface of the rebate (7).

## Revendications

1. Penture pour des portes extérieures de bâtiments en bois à feuillure, avec
une pièce pour battant (11) destinée à être fixée sur le côté longitudinal d'un battant de porte (2),
une pièce pour cadre (12) reliée en articulation rotative avec la pièce pour battant (11) et
un élément de logement (13) destiné à être monté dans un fraisage ménagé dans un cadre de porte (1),
l'élément de logement (13) comprenant un boîtier de logement (14), une plaque de tension (15), ainsi qu'une plaque de serrage (17) fixée sur la plaque de tension (15) à l'aide de vis de serrage (16), la pièce pour cadre (12) comportant une patte de penture (18) insérée dans l'élément de logement (13), qui est placée de manière ajustable entre la plaque de tension (15) et la plaque de serrage (17) et qui après le réglage de sa position est susceptible d'être fixée par un mouvement de tension de la plaque de serrage (17), la plaque de tension (15) étant guidée sur des broches filetées (19) qui sont placées de manière rotative dans le boîtier de logement (14) et qui contient un système de réglage (23), pour l'ajustage vertical de la patte de penture (18) placée entre la plaque de tension (15) et la plaque de serrage (17) et la patte de penture (18) étant guidée dans la direction d'insertion, à l'horizontale sur la plaque de serrage (17), **caractérisée en ce que** la plaque de tension (15) présente un profil de section transversale en forme de U limité par un bord (21) supérieur et un bord (21') inférieur, la zone entre les deux bords (21, 21') formant un espace de logement pour la patte de penture (18) et la plaque de serrage (17), **en ce que** les broches filetées (19) traversent des taraudages (22) dans les bords (21, 21') de la plaque de tension (15) et **en ce que** le système de réglage (23) pour l'ajustage vertical de la patte de penture (18) est intégré dans le bord (21') inférieur de la plaque de tension (15) et comprend une vis de réglage (24) placée à la parallèle des broches filetées (19), ainsi qu'une pièce de poussée (25) guidée à la verticale, la pièce de poussée (25) étant adjacente à la périphérie de la patte de penture (18) et comportant sur son extrémité arrière une surface cunéiforme (26) appuyée sur la vis de réglage (24).

2. Penture selon la revendication 1, **caractérisée en ce que** dans les deux bords (21, 21') de la plaque de tension (15), il est prévu un système de réglage (23) pour l'ajustage vertical de la patte de penture (18).

3. Penture selon la revendication 1 ou la revendication 2, **caractérisée en ce que** la plaque de tension (15) est conçue en tant que pièce moulée.

4. Penture selon l'une quelconque des revendications 1 à 3, **caractérisée en ce que** la patte de penture (18) comporte au moins une encoche de guidage (27) dans laquelle s'engage une saillie (28) rapportée sur la plaque de serrage (17).

5. Penture selon la revendication 4, **caractérisée en ce que** la patte de penture (18) comporte deux encoches de guidage (27) placées à la parallèle, dans lesquelles s'engagent des saillies (28) en forme de drapeaux de la plaque de serrage (17).

6. Penture selon l'une quelconque des revendications 1 à 5, **caractérisée en ce que** les vis de serrage (16) destinées à fixer la plaque de serrage (17) traversent des trous oblongs (29) de la plaque de serrage (17), ainsi que des orifices (30) en forme de fenêtres de la patte de penture (18), les trous oblongs (29) n'admettant que des déplacements relatifs en direction verticale entre la plaque de serrage (17) et la plaque de tension (15) et les orifices (30) en forme de fenêtres de la patte de penture (18) admettant aussi bien un déplacement relatif vertical qu'un déplacement relatif horizontal dans la direction d'insertion, en rapport à la plaque de tension (15).

7. Penture selon la revendication 6, **caractérisée en ce qu'**entre la plaque de tension (15) et la plaque de serrage (17) est placé un excentrique (31) d'ajustage qui est logé de manière rotative sur la plaque de tension (15) et qui coopère avec le contour d'un évidement (32) associé dans la patte de penture (18), la patte de penture (18) étant ajustable à l'horizontale, au moyen d'un déplacement en rotation de l'excentrique (31) d'ajustage dans la direction d'insertion.

8. Penture selon l'une quelconque des revendications 1 à 7, **caractérisée en ce que** le boîtier de logement (14) comporte une surface frontale (33) avec un encoche pour l'introduction de la patte de penture (18) et une paroi latérale (34) périphérique, les broches filetées (19) étant logées de manière rotative dans des orifices de support dans la paroi latérale (34) et dans la paroi latérale (34) étant placés des orifices supplémentaires pour l'actionnement d'éléments fonctionnels de la penture.

9. Penture selon l'une quelconque des revendications 1 à 8, **caractérisée en ce que** la pièce pour battant (11) comporte un élément de fixation conçu en tant que cornière en tôle, lequel est susceptible d'être fixé sur le côté étroit d'un battant (2) de porte.

10. Porte de fermeture de bâtiments en bois à feuillure, avec un cadre de porte (1), un battant de porte (2) et au moins deux pentures (3) selon l'une quelconque des revendications 1 à 9, le cadre de porte (1) comportant une feuillure (6) du côté extérieur de la porte, ainsi qu'un intrados avec un profil étagé, le battant (2) de porte comportant une feuillure (7) du côté intérieur de la porte, ainsi qu'un côté étroit conçu avec un profil étagé, sur le côté étroit du battant (2) de porte ou dans l'intrados du cadre (1) de porte étant placé un joint (9), qui en position fermée se situe entre des surfaces étagées complémentaires du battant (2) de porte et du cadre (1) de porte et sur la surface intérieure de la feuillure (7) du battant (2) de porte étant placé un joint supplémentaire, en tant que garniture de joints (10).

11. Porte de fermeture de bâtiments selon la revendication 10, la pièce pour battant (11) de la penture (3) comportant un élément de fixation sous la forme d'une cornière en tôle qui est placé dans un creux en forme de rainure du battant (2) de porte et qui se termine à fleur de la surface intérieure de la feuillure (7).
